# EUROPÄISCHE PATENTSCHRIFT

(11) **EP 2 721 297 B1**
(45) Veröffentlichungstag und Bekanntmachung des Hinweises auf die Patenterteilung: **09.08.2017**
(21) Anmeldenummer: 12728189.7
(22) Anmeldetag: 14.06.2012
(51) Int. Cl.: F04B 39/00, F04B 39/12, F04B 39/14, F04B 49/12, F04B 49/14, F04B 49/16, F04B 53/16

(54) **KOLBENKOMPRESSOR**
PISTON COMPRESSOR
COMPRESSEUR À PISTON

(30) Priorität: 14.06.2011 DE 102011104160; 13.06.2012 DE 102012011733
(43) Veröffentlichungstag der Anmeldung: 23.04.2014
(73) Patentinhaber: Rotorcomp Verdichter GmbH, 82110 Germering (DE)
(72) Erfinder: BAUER, Heinz, 81479 München (DE); SZCZEPANEK, Udo, 82223 Eichenau (DE)
(74) Vertreter: Hering, Hartmut
(86) Internationale Anmeldenummer: PCT/EP2012/002515
(87) Internationale Veröffentlichungsnummer: WO 2012/171646

(56) Entgegenhaltungen:
- US-A- 2 572 711
- US-A- 6 132 177
- US-A1- 2005 126 518

## Beschreibung

Die Erfindung befasst sich mit einem Kolbenkompressor, welcher bei gleicher Antriebsdrehzahl variierbare Liefermengen bereitstellen kann. Siehe US2572711 mit dem nächsten Stand der Technik. Bisher hat man bei Kolbenkompressoren, zur Bereitstellung unterschiedlicher geforderter Liefermengen bei gleicher Antriebsdrehzahl die jeweiligen Bauteile, wie Kolben, Zylinderkopf, Kurbelwelle, Pleuel etc. in entsprechend geeigneter Weise modifiziert und angepasst, so dass man herstellerseitig eine große Bauteilevielfalt schaffen und fertigen musste, und die Einzelstückzahlen kleiner wurden. Dadurch steigen natürlich die Fertigungskosten an.

Unter Berücksichtigung der zuvor geschilderten Schwierigkeiten zielt daher die Erfindung darauf ab, auf eine kostengünstigste Weise und unter Reduzierung der Fertigungskosten einen Kolbenkompressor bereitzustellen, bei dem trotz variierbarer Liefermengen möglichst wenig Änderungen der Bauteile erforderlich sind und daher unter Beibehaltung der unterschiedlichen Liefermengen eine möglichst große Anzahl von Gleichteilen eingesetzt werden kann.

Nach der Erfindung wird hierzu ein Kolbenkompressor mit einem über eine motorisch angetriebene Kurbelwelle und einem Pleuel verbundenen Kolben, welcher um einen Hub in einem Zylinder mit einem abschlussseitigen Zylinderkopf hin- und herbewegbar ist und wenigstens ein Saugventil und wenigstens ein Druckventil aufweist, bereitgestellt, welcher derart ausgelegt ist, dass bei einem Kompressor mit variierbarer Liefermenge bei gleicher Antriebsdrehzahl eine derartige Auslegung vorgesehen ist, dass er weitgehend baugleiche Baukastensystemkomponenten (Gleichteile) umfasst und zur Liefermengenvariierung im Wesentlichen nur eine entsprechende Anpassung des Hubs der Kurbelwelle des Kolbenkompressors erfolgt.

Im Gegensatz zu dem vorstehend gewürdigten Stand der Technik geht die vorliegende Erfindung den Weg, auch bei unterschiedlichen Liefermengen des Kolbenkompressors weitgehend übereinstimmend ausgelegte Hauptkomponenten, wie die Kurbelwelle, Pleuel, Kolben etc. zu nutzen. Die Baukastensystem-Komponenten werden hierbei als Gleichteile innerhalb einer Baureihe mit unterschiedlichen Liefermengen derart ausgelegt, dass sie die Anforderungen im Hinblick auf die größte gewünschte Liefermenge erfüllen. Beim erfindungsgemäßen Kolbenkompressor wird nur der Hub der Kurbelwelle des Kolbenkompressors an die entsprechend gewünschte Liefermenge angepasst. Hierzu werden unterschiedliche Maßnahmen vorgeschlagen.

Insbesondere ist bei der erfindungsgemäßen Auslegung des Kolbenkompressors der Zylinderkopf druckdicht auf dem Zylinder befestigt. Vorzugsweise wird daher beim erfindungsgemäßen Kolbenkompressor das Zylinderkopfteil gesondert zu dem Zylinderkörper ausgelegt und lässt sich auch als Gießteil ohne große Fertigungsschwierigkeiten auslegen.

Ferner ist vorzugsweise beim erfindungsgemäßen Kolbenkompressor eine Ventilaufnahmeplatte vorgesehen. Diese Ventilaufnahmeplatte begrenzt stirnseitig den gebildeten Zylinderraum. Mittels einer radial umlaufenden Umfangsdichtung ist die Ventilaufnahmeplatte im Zylinder abgedichtet. Vorzugsweise wird die Umfangsdichtung von einem O-Ring gebildet. Hierdurch wird immer ein druckdichter Abschluss des Zylinderraums unabhängig von der axialen Höhenlage der Ventilaufnahmeplatte erreicht. Die Ventilaufnahmeplatte enthält das oder die Druckventil(e) und gegebenenfalls das oder die Ansaugventil(e). Somit wird bei der erfindungsgemäßen Auslegung dem gesonderten Bauteil, nämlich einer Ventilaufnahmeplatte, funktionell die Ventilanordnung zugewiesen. Hierdurch lässt sich auch eine unterschiedliche Konzeption bei der Anordnung der erforderlichen Ventile berücksichtigen.

Insbesondere ist bei dem erfindungsgemäßen Kolbenkompressor die Ventilaufnahmeplatte mittels Riffelbundschrauben am Ventilkopf befestigt. Eine derartige Befestigungsart bietet den Vorteil, dass sich bei der Befestigung der Ventilaufnahmeplatte nur wenig Schadraum ergibt, und dank der Riffelung ist diese Schraube auch verdrehgesichert.

Insbesondere ist die Auslegung des erfindungsgemäßen Kolbenkompressors derart getroffen, das im Ventilkopf Druckwände zur Bildung von druckgetrennten Saugventil- und Druckventilräumen vorgesehen sind, wobei insbesondere diese Druckwände die Abstandshalter im Ventilkopf untereinander verbinden. Hierdurch erhält man eine wechselseitige Aussteifung des Zylinderkopfteils.

Bei einer alternativen Ausführungsform sind das oder die Druckventil(e) in der Ventilaufnahmeplatte vorgesehen, während das Saugventil oder die Saugventile im Kolben des Kolbenkompressors integriert sind. Hierdurch erhält man im Zylinderkopf einen komplett separaten Druckraum, so dass sich in bevorzugter Weise mehrere Ventile einsetzen lassen.

Beide Ventilkopfvarianten lassen sich durch Veränderung der Bauhöhen der Abstandshalter auf einfache Weise modifizieren.

Vorzugsweise umfasst der Kolbenkompressor nach der Erfindung im Falle der Auslegung als Stufenzylinder am Zylinderfuß eine Ausgleichsplatte (Zwischenplatte), so dass ein entsprechender Hubausgleich beim Stufenzylinder dieser Auslegungsform oder Hubabgleich erfolgen kann.

Weitere Einzelheiten und Merkmale der Erfindung ergeben sich aus der nachstehenden Beschreibung von bevorzugten Ausführungsformen unter Bezugnahme auf die beigefügte Zeichnung. Darin zeigt:
- Figur 1: eine schematische Schnittansicht durch einen Kolbenkompressor mit variierbaren Liefermengen bei gleicher Antriebsdrehzahl, welcher einen ersten Hub hat und als Stufenzylinder ausgebildet ist,
- Figur 2: einen schematische Schnittansicht durch einen Kolbenkompressor mit einem kleineren geänderten Hub, um bei gleicher Antriebsdrehzahl eine geringe Liefermenge bereitzustellen, wobei auch diese bevorzugte Ausführungsform als Stufenzylinder ausgelegt ist,
- Figur 3: ist eine schematische Schnittansicht einer Anordnung von Ventilkopf und dessen Verbindung mit dem Zylinderkörper bei der Ausführungsform eines Kolbenkompressors nach den Figuren 1 und 2,
- Figur 4: ist eine schematische Schnittansicht durch eine Ausführungsvariante eines Kolbenkompressors nach der Erfindung, wobei die Druckventile in einer Ventilaufnahmeplatte vorgesehen sind, während die Saugventile in den Kolben integriert sind,
- Figur 5: ist eine der Fig. 3 ähnliche Schnittansicht und zeigt die Anordnung von Zylinderkopf, Zylinderkörper sowie der Zuordnung zum Kolben, wobei sich die Druck-Ventile und die Druck-Ventil-Anordnung auf die Auslegung nach Figur 4 bezieht, und
- Fig. 6: ist eine schematische Schnittansicht einer bevorzugten Ausführungsform eines Kolbenkompressors nach der Erfindung, welcher als ein einfach wirkender Zylinder angelegt ist.

Obwohl anhand der Zeichnung bevorzugte Ausführungsformen nach der Erfindung beschrieben und gezeigt werden, ist die Erfindung natürlich nicht auf die dort gezeigten und beschriebenen Einzelheiten beschränkt.

In den Figuren der Zeichnungen sind gleiche oder ähnliche Teile mit denselben Bezugszeichen versehen.

Unter Bezugnahme auf die Figuren 1 bis 3 ist eine erste bevorzugte Ausführungsform eines insgesamt mit 1 bezeichneten Kolbenkompressors gezeigt. Der Kolbenkompressor 1 hat eine motorisch angetriebene Kurbelwelle 2, einen Zylinder 3, einen abschlussseitigen Zylinderkopf 4, einen Kolben 5 sowie wenigstens ein Saugventil S und wenigstens ein Druckventil D. Der Kolben 5 ist über ein Pleuel 6 mit der motorisch angetriebenen Kurbelwelle 2 verbunden. Der Kolbenkompressor 1 nach den Figuren 1, 2 und 3 hat eine Auslegungsform als ein Stufenzylinder. Der Zylinderkopf 4 ist druckdicht auf dem Zylinder 3 befestigt und weist Abstandshalter 7 auf. Ferner ist eine Ventilaufnahmeplatte 8, die den Zylinderraum 9 stirnseitig begrenzt, mittels einer radial wirkenden Umfangsdichtung 12 druckdicht im Zylinder 3 abgedichtet, so dass unabhängig von der axialen Höhenlage der Ventilaufnahmeplatte 8 immer ein druckdichter Abschluss der Zylinderkammer 9 gegeben ist. Vorzugsweise ist die Umfangsdichtung 12 in Form eines O-Rings ausgebildet. Der Zylinderkopf ist mittels einer Stirndichtung 13 gegenüber dem Zylinder 3 abgedichtet. Zur Verdrehsicherung und insbesondere zur Bildung eines möglichst kleinen Schadraums ist die Ventilaufnahmeplatte 8 mittels Riffelbundschrauben im Zylinderkopf 4 befestigt.

Bei der in den Figuren 1 bis 3 dargestellten bevorzugten Ausführungsform eines Kolbenkompressors 1 weist die Ventilaufnahmeplatte 8 die Druckventile D und die Saugventile S auf. Ferner umfasst der Zylinderkopf 4 druckgetrennte Räume, die den Saugventilen S und den Druckventilen D zugeordnet und mit diesen kommunizierend verbunden sind. Diese Druckwände verbinden vorzugsweise die Abstandshalter 7 des Zylinderkopfs 4 untereinander.

Wie aus einer Gegenüberstellung der Figuren 1 und 2 zu ersehen ist, hat die Kolbenkompressorauslegung 1 nach Figur 1 einen ersten Hub H1, bei welchem es sich um eine solche Ausführungsvariante handelt, bei der der Hub H1 für die größte geforderte Liefermenge einer Kolbenkompressorbaureihe bestimmt ist. Der Kolbenkompressor nach Figur 2 hingegen hat einen kleineren geänderten Hub H2, wodurch sich die vom Kolbenkompressor 1 bereitgestellte Liefermenge gegenüber nach jener nach Figur 1 herabsetzen lässt. Hieraus ist zu ersehen, dass im Wesentlichen alle Hauptfunktionsteile eines solchen Kolbenkompressors 1, abgesehen von dem Hub H1, H2 der Kurbelwelle als baugleiche Teile einer Baukastensystem-Auslegungsform ausgelegt sind, um bei unterschiedlichen Liefermengen Gleichteile einsetzen zu können und hierdurch eine fertigungstechnisch günstigere größere Stückzahl zu erreichen ist.

Bei der Ausführungsform nach den Figuren 1 und 2 ist ein Stufenzylinder beim Kolbenkompressor 1 verwirklicht, und zum Abgleich mit der entsprechenden Hubhöhe H1, H2 ist eine Zwischenplatte bzw. Ausgleichsplatte 11 vorgesehen. Diese Zwischenplatte bzw. Ausgleichsplatte 11 ist am Zylinderfuß des Zylinders 3 vorgesehen.

Anhand der Figuren 4 und 5 ist eine Ausführungsvariante eines insgesamt mit 1' bezeichneten Kolbenkompressors gezeigt. Auch dieser Kolbenkompressor 1' ist als Stufenzylinder ausgebildet und umfasst am Zylinderfuß eine Zwischenplatte bzw. Ausgleichsplatte 11. Im Gegensatz zu der voranstehenden Ausführungsform ist bei den Figuren 4 und 5 eine solche Auslegung vorgesehen, dass die Druckventile D in der Ventilaufnahmeplatte 8 vorgesehen sind, während die Saugventile S in den Kolben 5 integriert sind. Ansonsten stimmen alle weiteren Einzelheiten der Konzeption des Kolbenkompressors 1' mit den voranstehend erläuterten Einzelheiten überein. Eine nähere Erörterung und Beschreibung derselben kann daher entfallen. Auch Figur 5 verdeutlicht diese Ausführungsvariante nach Figur 4, bei der die Druckventile D in der Ventilaufnahmeplatte 8 und die Saugventile S stirnseitig im Kolben 5 integriert sind.

Figur 6 schließlich zeigt eine Ausführungsvariante eines Kolbenkompressors 1", bei welchem eine Konstruktion mit einem einfach wirkenden Zylinder 3' vorgesehen ist. Daher kann die anhand der voranstehenden Figuren gezeigte Zwischenplatte bzw. Ausgleichsplatte 11 ersatzlos entfallen. In seiner Grundkonzeption ist aber dieser Kolbenkompressor 1" übereinstimmend mit den voranstehend erläuterten Ausführungsvarianten ausgelegt. Ferner ist bei dieser Ausführungsvariante nach Figur 6 eine solche Bauform verdeutlicht, bei der mehrere Druckventile D in der Ventilaufnahmeplatte 8 vorgesehen sind, während ein einziges Saugventil S in der Stirnseite des Kolbens 5 integriert ist. Ansonsten stimmen alle weiteren Einzelheiten der Ausführungsform des Kolberikompressors 1" mit jenen der voranstehenden erläuterten Einzelheiten überein. Eine nähere Erörterung und Beschreibung derselben kann daher entfallen.

Selbstverständlich ist die Erfindung nicht auf die voranstehend beschriebenen Einzelheiten der bevorzugten Ausführungsformen beschränkt, sondern es sind zahlreiche Abänderungen und Modifikationen möglich, die der Fachmann im Bedarfsfall treffen wird, ohne den Erfindungsgedanken zu verlassen.

Wesentlich bei der erfindungsgemäßen Auslegung des Kolbenkompressors 1, 1', 1" ist die Tatsache, dass möglichst viele übereinstimmende Gleichteile vorhanden sind und eine variierbare Liefermenge im Wesentlichen dadurch reduzierbar ist, dass der Hub H1, H2 der Kurbelwelle 2 des Kolbenkompressors 1, 1', 1" in entsprechender Weise angepasst und variiert wird. Die vorgesehene Ventilaufnahmeplatte 8 kann mehr oder weniger in den Zylinderraum 9 eingetaucht sein. Somit umfasst der Kolbenkompressor 1, 1', 1" eine Konstruktion in Form eines Baukasten-Systems mit baugleichen Komponenten. Durch die entsprechende Wahl und Anpassung des Hubs H1, H2 kann die entsprechend gewünschte Liefermenge abgeändert und variiert werden.

### Bezugszeichenliste

- 1, 1', 1": Kolbenkompressor insgesamt
- 2: Kurbelwelle (motorisch angetrieben)
- 3, 3': Zylinder
- 4: Zylinderkopf
- 5: Kolben
- 6: Pleuel
- 7: Abstandshalter
- 8: Ventilaufnahmeplatte
- 9: Zylinderraum
- 10: Riffelbundschraube
- 11: Zwischenplatte bzw. Ausgleichsplatte
- 12: radial wirkende Umfangsdichtung
- 13: Stirndichtung von Zylinderkopf 4 und Zylinder 3
- D: Druckventil
- S: Saugventil
- H1: erste Größe
- H2: zweite Größe (kleiner)

## Patentansprüche

1. Kolbenkompressor mit einem über eine motorisch angetriebene Kurbelwelle (2) mit einem Pleuel (6) verbundenen Kolben (5), welcher um einen Hub (H1, H2) in einem Zylinder (3, 3') mit einem abschlussseitigen Zylinderkopf hin- und herbewegbar ist und wenigstens ein Saugventil (S) und wenigstens ein Druckventil (D) aufweist, wobei der Kolbenkompressor (1, 1', 1") mit variierbaren Liefermengen bei gleicher Antriebsdrehzahl derart ausgelegt ist, dass er im wesentlichen baugleiche Baukastensystem-Komponenten umfasst und zur Liefermengenvariierung im Wesentlichen nur eine entsprechende Anpassung des Hubs (H1, H2) der Kurbelwelle (2) des Kolbenkompressors (1, 1', 1") erfolgt, **dadurch gekennzeichnet, dass** der Zylinderkopf (4) druckdicht auf dem Zylinder (3, 3') befestigt ist und Abstandshalter (7) aufweist und eine Ventilaufnahmeplatte (8) den Zylinderraum (9) stirnseitig begrenzt und mittels einer radial wirkenden Umfangsdichtung (12) im Zylinder (3, 3') abgedichtet ist.

2. Kolbenkompressor nach Anspruch 1, **dadurch gekennzeichnet, dass** die Umfangsdichtung (12) als O-Ring ausgebildet ist.

3. Kolbenkompressor nach Anspruch 1 oder 2, **dadurch gekennzeichnet, dass** die Ventilaufnahmeplatte (8) mittels Riffelbundschrauben (10) im Zylinderkopf (4) befestigt ist.

4. Kolbenkompressor nach einem der vorangehenden Ansprüche, **dadurch gekennzeichnet, dass** die Ventilaufnahmeplatte (8) das oder die Saugventil(e) (S) und das oder die Druckventil(e) (D) umfasst, und der Zylinderkopf (4) Druckwände zur Bildung von druckgetrennten Saugventil- und Druckventilräume im Zylinderkopf (4) aufweist.

5. Kolbenkompressor nach einem der Ansprüche 2 bis 64 **dadurch gekennzeichnet, dass** die Druckwände die Abstandshalter (7) untereinander verbinden.

6. Kolbenkompressor nach einem der Ansprüche 1 bis 3, **dadurch gekennzeichnet, dass** die Ventilaufnahmeplatte (8) das oder die Druckventil(e) (D) umfasst und das Saugventil oder die Saugventile (S) im Kolben (5) integriert ist oder sind.

7. Kolbenkompressor nach einem der vorangehenden Ansprüche, **dadurch gekennzeichnet, dass** bei einer Auslegung als Stufenzylinder am Zylinderfuß eine Zwischenplatte (11) angeordnet ist.

## Claims

1. A piston compressor with a piston (5) connected to a connecting rod (6) via a motor-driven crankshaft (2), which piston can be moved back and forth by a stroke (H1, H2) in a cylinder (3, 3') in a cylinder head on the closure side, and which piston compressor has at least one suction valve (S) and at least one pressure valve (D) wherein, with variable delivery rates at the same rotational driving speed, the piston compressor (1, 1', 1") is designed such that it comprises substantially identical modular system components and only a corresponding adjustment of the stroke (H1, H2) of the crankshaft (2) of the piston compressor (1, 1', 1 ") is carried out in order to vary the delivery rate, **characterized in that** the cylinder head (4) is fixed pressure-tight to the cylinder (3, 3') and has spacers (7), and a valve-receiving plate (8) borders the cylinder space (9) on the face thereof and is sealed in the cylinder (3, 3') by means of a radially-acting peripheral seal (12).

2. The piston compressor according to claim 1, **characterized in that** the peripheral seal (12) is designed as an O-ring.

3. The piston compressor according to claim 1 or 2, **characterized in that** the valve-receiving plate (8) is fixed in the cylinder head (4) by means of grooved collar screws (10).

4. The piston compressor according to one of the preceding claims, **characterized in that** the valve-receiving plate (8) comprises the suction valve(s) (S) and the pressure valve(s) (D), and the cylinder head (4) has pressure walls for forming pressure-separated suction valve spaces and pressure valve spaces in the cylinder head (4).

5. The piston compressor according to one of claims 2 to 4, **characterized in that** the pressure walls connect the spacers (7) one below the other.

6. The piston compressor according to one of claims 1 to 3, **characterized in that** the valve-receiving plate (8) comprises the pressure valve(s) (D), and the suction valve(s) (S) is (are) integrated in the piston (5).

7. The piston compressor according to one of the preceding claims, **characterized in that**, if designed as a stepped cylinder, an intermediate plate (11) is arranged at the cylinder barrel.

## Revendications

1. Compresseur à piston avec un piston (5) relié à une bielle (6) par l'intermédiaire d'un vilebrequin (2) entraîné par un moteur, le piston pouvant effectuer une course (H1, H2) de va et vient dans un cylindre (3, 3') avec une culasse côté fermeture et avec au moins une soupape d'aspiration (S) et au moins une soupape de compression (D), le compresseur à piston (1,1',1 ") destiné à produire un débit variable à une même vitesse d'entraînement étant conçu de manière à comprendre essentiellement des éléments de construction identique d'un système modulaire, une simple adaptation correspondante de la course (H1, H2) du vilebrequin (2) du compresseur à piston (1, 1', 1") ayant lieu pour modifier le débit, **caractérisé en ce que** la culasse (4) est fixée sur le cylindre (3, 3') de manière étanche à la pression et présente des écarteurs (7) et **en ce qu'**une plaque de réception de soupape (8), qui est étanchéifiée dans le cylindre (3, 3') au moyen d'un joint d'étanchéité à action radiale, limite la chambre de cylindre (9) à l'avant.

2. Compresseur à piston suivant la revendication (1), **caractérisé en ce que** le joint d'étanchéité périphérique (12) est conçu comme joint torique.

3. Compresseur à piston suivant la revendication 1 ou 2, **caractérisé en ce que** la plaque de réception de soupape (8) est fixée dans la culasse (4) au moyen de vis à collerette striée (10).

4. Compresseur à piston suivant une des revendications précédentes, **caractérisé en ce que** la plaque de réception de soupape (8) comprend la ou les soupape(s) d'aspiration (S) ou la ou les soupape(s) de compression (D) et **en ce que** la culasse (4) présente des cloisons étanches pour former des chambres de soupape d'aspiration et de soupape de compression à pressions séparées dans la culasse (4).

5. Compresseur à piston suivant une des revendications 2 à 4, **caractérisé en ce que** les cloisons étanches relient les écarteurs (7) entre eux.

6. Compresseur à piston suivant une des revendications 1 à 3, **caractérisé en ce que** la plaque de réception de soupape (8) comprend la ou les soupape(s) de compression (D) et **en ce que** la soupape d'aspiration ou les soupapes d'aspiration (S) est ou sont intégrées dans le piston (5).

7. Compresseur à piston suivant une des revendications précédentes, **caractérisé en ce qu'**une plaque intermédiaire (11) est disposée sur le pied de cylindre en cas de conception comme cylindre à gradins.
